# EUROPÄISCHE PATENTSCHRIFT

(11) **EP 0 876 223 B1**
(45) Veröffentlichungstag und Bekanntmachung des Hinweises auf die Patenterteilung: **26.04.2000**
(21) Anmeldenummer: 97914064.7
(22) Anmeldetag: 17.01.1997
(51) Int. Cl.: B05B 15/02, B41F 7/30

(54) **VERFAHREN UND EINRICHTUNG ZUM SAUBERHALTEN VON DÜSENMUNDSTÜCKEN AN DÜSEN EINES SPRÜHFEUCHTWERKES EINER ROTATIONSDRUCKMASCHINE**
METHOD AND DEVICE FOR KEEPING CLEAN ENDS OF SPRAY DAMPING MECHANISM NOZZLES ON A ROTARY PRINTING PRESS
PROCEDE ET DISPOSITIF POUR MAINTENIR PROPRES DES NEZ DE BUSES D'UN DISPOSITIF DE MOUILLAGE PAR PULVERISATION D'UNE ROTATIVE

(30) Priorität: 23.01.1996 DE 19602228
(43) Veröffentlichungstag der Anmeldung: 11.11.1998
(73) Patentinhaber: Koenig & Bauer Aktiengesellschaft, 97080 Würzburg (DE)
(72) Erfinder: SCHOEPS, Martin, Heinz, D-97261 Güntersleben (DE)
(86) Internationale Anmeldenummer: DE9700076
(87) Internationale Veröffentlichungsnummer: WO9726996

(56) Entgegenhaltungen:
- EP-A- 0 126 536
- EP-A- 0 422 400
- EP-A- 0 621 134
- DE-A- 3 108 541
- US-A- 4 044 674
- US-A- 4 241 656

## Beschreibung

Die Erfindung betrifft ein Verfahren entsprechend dem Oberbegriff des Anspruches 1 und eine Einrichtung zur Durchführung des Verfahrens.

Durch die US-A 40 44 674 ist ein Sprühfeuchtwerk mit auf einem sogenannten Sprühbalken in axialer Richtung nebeneinander angeordneten Sprühdüsen zum Befeuchten eines Formzylinders einer Offsetrotationsdruckmaschine bekannt.

Die US-A-42 41 656 offenbart eine selbstreinigende Düse eines Sprühfeuchtwerkes für eine Rotationsdruckmaschine.

Die EP 01 26 536 A2 beschreibt einen Druckkopf für einen Tintenstrahldrucker. Mittels Ultraschall-Anregung werden Farbbehälter, Düsenplatte und in ihr angeordnete Düsenbohrungen gereinigt. Die Ultraschall-Anregung ist während des Reinigungs-Vorganges aktiviert.

Die DE 31 08 541 A1 zeigt eine Vorrichtung zur Erzeugung eines Feuchtmittelnebels für ein Feuchtwerk einer Offset-Druckmaschine, unter Anwendung eines Ultraschallzerstäubers.

Der Erfindung liegt die Aufgabe zugrunde, ein Verfahren zum Sauberhalten von Düsenmundstücken eines Sprühfeuchtwerkes sowie eine dazugehörige Einrichtung zu schaffen, mit der es möglich ist, Sprühdüsen eines Sprühfeuchtwerkes vorbeugend zu warten, ohne sie ausbauen zu müssen.

Diese Aufgabe wird erfindungsgemäß durch die Merkmale der Ansprüche 1 und 2 gelöst.

Die mit der Erfindung erzielbaren Vorteile bestehen insbesondere darin, daß durch die zusätzliche Anordnung eines während des Sprühvorganges im Betriebszustand nicht ultraschallaktivierten, druckbeaufschlagten Feuchtmittels bzw. während eines separaten Reinigungsvorganges einschaltbaren Ultraschall-Schwingungsübertragers die durch die Düsen geleitete Flüssigkeit mit Ultraschall zusätzlich zu aktivieren ist. Beim Austritt der ultraschallaktivierten Flüssigkeit durch die Düsen werden die an der Düsenaustrittsöffnung bzw. am Düsenmundstück befindlichen Papier- und Farbpartikel abgelöst.

Es kann so leicht eine vorbeugende Reinigung der Sprühdüsen vorgenommen werden, ohne die Düsen ausbauen zu müssen. Hierdurch wird ein langer störungsfreier Betrieb der Feuchtung ermöglicht.

Die Erfindung ist anhand von zwei Ausführungsbeispielen in der Zeichnung dargestellt und wird im folgenden näher beschrieben. Es zeigen:
- Fig. 1: einen Querschnitt durch die schematische Darstellung einer Sprühdüseneinheit mit einer Einrichtung;
- Fig. 2: eine Detaildarstellung einer Sprühdüse mit einer Einrichtung in einem zweiten Ausführungsbeispiel.

Eine Düseneinheit 1 eines Sprühfeuchtwerkes zum Befeuchten von Gegenständen, insbesondere eines rotierbaren Feuchtreibzylinders, besteht aus einem Düsengehäuse 2, welches mittels Schrauben an einem ersten Blech 4 einer schwingungsdämpfenden Platte 6 befestigt ist. Diese ist mittels Schrauben an einer Traverse 9 eines Düsenbalkens angeordnet.

Das Düsengehäuse 2 weist eine sich in seinem Inneren, z. B. in horizontaler Richtung erstreckende Kammer 11 auf, welche auf der einen Seite mittels eines von einer überwurfmutter 12 gehaltenen Düsenmundstücks 13 und einer darin befestigten Düse 14 begrenzt wird. Die Kammer 11 wird auf der von dem Düsenmundstück 13 gegenüberliegenden Seite von einem am Düsengehäuse 2 angeschraubten Spulenträger 16 für eine Magnetspule 17 begrenzt. Im Inneren der Magnetspule 17 ist ein Ventilstößel 19 angeordnet, welcher an seinem dem Düsenmundstück 13 zugewandten Ende ein Verschlußstück 21 zum Verschließen einer im Düsenmundstück 13 befindlichen Abführbohrung 22 trägt. Die Magnetspule 17 ist mit einem Anschlußkabel 20 versehen. Während des Betriebes der Magnetspule 17 ist der Ventilstößel 19 in horizontaler Richtung A hin- und herbewegbar, so daß die im Düsenmundstück 13 befindliche Bohrung 22 mittels des Verschlußstückes 21 öffen- und verschließbar ausgebildet ist. Der Ventilstößel 19 ist am Ende der Magnetspule 17 mittels eines Dichtringes 10 gegen die Kammer 11 abgedichtet.

Das Düsengehäuse 2 weist z. B. an seiner oberen Seite eine mit der Kammer 11 in Verbindung stehende, z. B. in vertikaler Richtung verlaufende Zuführbohrung 24 auf, die über ein Ventil 26 mit einem Wasserzulauf 27 verbunden ist. Der Bohrung 24 für den Wasserzulauf 27 gegenüberliegend ist das Düsengehäuse 2 mit einem Befestigungsstutzen 28 versehen, welcher ebenfalls mit der Kammer 11 verbunden ist. Der Befestigungsstutzen 28 nimmt in axialer Richtung ein aus schwingungsdämpfendem Material bestehendes profiliertes, rohrförmiges Zwischenstück 29 auf, an dessen Ende wiederum ein bekannter Ultraschall-Schwingungserzeuger 31 befestigt ist. Der Ultraschall-Schwingungserzeuger 31 ist mit einem Anschlußkabel 30 versehen.

Der Ultraschall-Schwingungserzeuger 31 kann als piezomechanischer Ultraschall-Schwingungserzeuger mit einer erzeugten Frequenz von 20 bis 30 kHz ausgeführt sein, welcher mehrere z. B. vier hintereinander auf einem stabförmig ausgebildeten Schwingungsübertrager 32 angeordnete Keramikringe 33 aufweist. Ein in Richtung Kammer 11 weisendes und aus dem Ultraschall-Schwingungserzeuger 31 herausragendes Ende 34 des Schwingungsübertragers 32 reicht bis in die Kammer 11 hinein (Fig. 1).

Während der Reinigung des Düseneinsatzes 14 bzw. des Düsenmundstückes 13 wird wie folgt verfahren: Das am Ventilstößel 19 befindliche Verschlußstück 21 befindet sich arretiert in einem solchen Abstand zur Abführbohrung 22 des Düsenmundstücks 13, daß bei geöffnetem Ventil 26 durch die Kammer 11, die Abführbohrung 22 sowie durch die Bohrung des Düseneinsatzes 14 Flüssigkeit 39, z. B. Wasser, mit einem Sprühdruck von z. B. 3,5 bar (3,5 · 10⁵ Pa), austreten kann. Durch Einschalten des Ultraschall-Schwingungserzeugers 31 wird das Wasser innerhalb der Kammer 11 mit Ultraschall aktiviert. Dabei wird das Wasser mittels des mit seinem Schwingungsübertragerende 34 in die Kammer 11 hineinragenden Schwingungsübertragers 32 abwechselnd jeweils in eine Zugphase und eine überdruckphase versetzt. Die dabei im Wasser entstehenden Stoßwellen zerstören beim Austreten des Wassers aus dem Düseneinsatz 14 die am Düsenmundstück 13 oder am Düseneinsatz 14 befindlichen, aus Papier- und Farbpartikeln bestehenden Schmutzansammlungen.

Um das Düsengehäuse 2 sowie die die Düseneinheit 1 tragende Traverse 9 direkt vor Ultraschalleinwirkungen zu schützen, sind die schwingungsdämpfenden Bauteile 29; 6 angeordnet.

Nach einer Ausführungsvariante ist das Schwingungsübertragerende 34 des Schwingungsübertragers 32 mit einem Anfang 36 eines koaxial zum Ventilstößel 19 angeordneten Schwingungsübertragertopfes 37 verbunden. Ein Ende 40 des Schwingungsübertragertopfes 37 erstreckt sich bis zum Düsenmundstück 13, und ist mit einer zentrischen Bohrung 38 versehen. Dadurch kann die durch das Ventil 26 zugeführte und in der Kammer 11 befindliche Flüssigkeit 39 bei zurückgezogenem Verschlußstück 21 während des Reinigungsvorganges die Abführbohrung 22 sowie den Düseneinsatz 14 passieren.

Durch die zusätzliche Anordnung des Schwingungsübertragertopfes 37 ist es möglich, den Ultraschall direkt bis in die Nähe des Düsenmundstückes 13 und somit bis in die Nähe des Düseneinsatzes 14 zu übertragen. Die Flüssigkeit 39 steht somit innerhalb der Kammer 11 direkt mit einem Schwingungsübertrager 31, 32 in Verbindung.

Nach einem zweiten Ausführungsbeispiel ist ein Ultraschall-Schwingungserzeuger 41 mittels einer schwingungsdämpfenden Halterung 42 traversenfest über einem einen Düseneinsatz 14 aufnehmenden Düsenmundstück 13 angeordnet (Fig. 2). Ein stabförmiger Schwingungsübertrager 43 verbindet eine Anzahl von Keramikringen 33 und ist an seinem außerhalb des Ultraschall-Schwingungserzeugers 41 liegenden Schwingungsübertragerende 44 fest mit einer um das Düsenmundstück 13 fest angeordneten ringförmigen Halterung 46 oder direkt mit dem Düsenmundstück 13 verbunden. Dabei kann das Düsenmundstück 13 an seinem Umfang sowie an seiner dem Düseneinsatz 14 abgewandten Seite mit einer elastischen, gegen Ultraschallschwingungen unempfindlichen Beschichtung 23 versehen sein (Fig. 2).

Die aus dem Düseneinsatz 14 austretende Flüssigkeit 39 steht somit indirekt - über den Düseneinsatz 14, das Düsenmundstück 13, den Schwingungsübertrager 43 - mit dem Ultraschall-Schwingungserzeuger 41 in Verbindung.

Es ist natürlich auch möglich, während des getakteten Ausbringens von Feuchtmittel durch den Düseneinsatz 14, d.h. während des öffnens des elektromagnetisch betätigten Ventilstößels 19 bzw. des Verschlußstückes 21, einen Düseneinsatz 14 zu reinigen. Die Durchflußmenge von Feuchtmittel durch den Düseneinsatz 14 ist abhängig von der Maschinengeschwindigkeit. Bei einer konstanten Ventilöffnungsdauer, z. B. von 15 ms, ist eine Taktperiodendauer, z. B. von 250 ms veränderbar. Durch Einschalten des Ultraschall-Schwingungserzeugers 31; 41 über eine bestimmte Zeitdauer, z. B. 30 s ist das aus dem Düseneinsatz 14 austretende Feuchtmittel mehrmals mit Ultraschall aktiviert und hat die an dem Düseneinsatz 14 befindlichen Papier- und Farbpartikel zerstört.

Ein Gleiches kann dadurch erzielt werden, wenn das Feuchtmittel indirekt mit dem Ultraschallübertrager 32; 43 in Verbindung steht.

### Bezugszeichenliste

- 1: Düseneinheit
- 2: Düsengehäuse
- 3: 4 Blech (6)
- 5: -
- 6: Platte, schwingungsdämpfend
- 7: Blech (6)
- 8: Dämpfungsschicht (6)
- 9: Traverse
- 10: Dichtring
- 11: Kammer (2)
- 12: Überwurfmutter
- 13: Düsenmundstück (2)
- 14: Düseneinsatz (13)
- 15: -
- 16: Spulenträger
- 17: Magnetspule
- 18: -
- 19: Ventilstößel (17; 22)
- 20: Anschlußkabel, erstes
- 21: Verschlußstück
- 22: Abführbohrung (13)
- 23: Beschichtung (13)
- 24: Zuführbohrung
- 25: Dichtring
- 26: Ventil
- 27: Wasserzulauf
- 28: Befestigungsstutzen
- 29: Zwischenstück
- 30: Anschlußkabel, zweites
- 31: Ultraschall-Schwingungserzeuger
- 32: Schwingungsübertrager, stabförmig (31)
- 33: Keramikringe (31; 41)
- 34: Schwingungsübertragerende (32)
- 35: -
- 36: Schwingungsübertrageranfang (37)
- 37: Schwingungsübertragertopf
- 38: Bohrung (37)
- 39: Flüssigkeit
- 40: Schwingungsübertragerende (37)
- 41: Ultraschall-Schwingungserzeuger
- 42: Halterung (41)
- 43: Schwingungsübertrager (41)
- 44: Schwingungsübertragerende (43)
- 45: -
- 46: Halterung (13)

- A: Bewegungsrichtung (19)

## Patentansprüche

1. Verfahren zum Sauberhalten von einem Düsenmundstück (13) einer Düse einer Sprüheinrichtung (1) für ein Sprühfeuchtwerk einer Rotationsdruckmaschine, wobei im Betriebszustand dem Düsenmundstück (13) nur nichtultraschallaktivierte, druckbeaufschlagte Feuchtflüssigkeit (39) zugeführt wird, dadurch gekennzeichnet, daß dem Düsenmundstück (13) Feuchtflüssigkeit (39) zugeführt wird, die zusätzlich vor oder im Düsenmundstück (13) zeitweise von einem innerhalb einer Flüssigkeitskammer (11) oder am Düsenmundstück (13) angeordneten Ulltraschall-Schwingungsübertrager (32; 43) eines Ultraschall-Schwingungserzeugers (31; 41) ultraschallaktiviert wird.

2. Einrichtung zur Durchführung des Verfahrens nach Anspruch 1, dadurch gekennzeichnet, daß das Düsenmundstück (13) der Düse mit der Flüssigkeitskammer (11) des Düsengehäuses (2) in Verbindung steht, daß ein Ultraschall-Schwingungsübertrager (43; 32) eines zeitweise zuschaltbaren Ultraschall-Schwingungserzeugers (31; 41) am Düsenmundstück (13) oder dieser selbst oder ein Teil (34; 44) von ihm innerhalb der Flüssigkeitskammer (11) vorgesehen ist.

## Claims

1. Method of keeping clean a mouthpiece (13) of a nozzle of a spray device (1) for a spray damping unit of a rotary printing machine, it being the case that, in the operating state, the nozzle mouthpiece (13) is only fed non-ultrasonically activated, pressurized damping fluid (39), characterized in that the nozzle mouthpiece (13) is fed damping fluid (39) which additionally upstream of, or in, the nozzle mouthpiece (13) is intermittently ultrasonically activated by an ultrasound vibration transmitter (32; 43) which is arranged within a fluid chamber (11) or on the nozzle mouthpiece (13) and belongs to an ultrasound vibrator (31; 41).

2. Device for implementing the method according to Claim 1, characterized in that the mouthpiece (13) of the nozzle is in communication with the fluid chamber (11) of the nozzle housing (2), in that an ultrasound vibration transmitter (43; 32) of an intermittently connectable ultrasound vibrator (31; 41) is provided on the nozzle mouthpiece (13), or the latter itself or a part (34; 44) thereof is provided within the fluid chamber (11).

## Revendications

1. Procédé pour maintenir propre un nez de buse (13) d'une buse d'un dispositif de pulvérisation (1) pour un dispostif de mouillage par pulvérisation d'une machine à imprimer rotative, où à l'état de fonctionnement on amène au nez de buse (13) seulement un liquide d'humidification (39) sollicité par une pression, non activé par des ultrasons, caractérisé en ce que l'on amène au nez de buse (13) un liquide d'humidification (39) qui en plus, en amont ou dans le nez de buse (13), est activé par des ultrasons, par intervalles de temps, depuis un transmetteur d'oscillation ultrasonores (32 ; 43) disposé à l'intérieur d'une chambre liquide (11) ou sur le nez de buse (13), transmetteur appartenant à un générateur d'oscillations ultrasonores (31 ; 41).

2. Dispositif pour mettre en oeuvre le procédé selon la revendication 1, caractérisé en ce que le nez de buse (13) de la buse est relié à la chambre à liquide (11) du carter de buse (2), en ce qu'un transmetteur de vibrations ultrasonores (43 ; 32) d'un générateur de vibrations ultrasonores (31 ; 41), pouvant être mis en service par moments, est prévu sur le nez de buse (13), ou bien celui-ci lui-même ou une partie (33 ; 44) de celui-ci étant prévu à l'intérieur de la chambre à liquide (11).
